# EUROPÄISCHE PATENTSCHRIFT

(11) **EP 1 899 549 B1**
(45) Veröffentlichungstag und Bekanntmachung des Hinweises auf die Patenterteilung: **03.08.2016**
(21) Anmeldenummer: 06753281.2
(22) Anmeldetag: 20.06.2006
(51) Int. Cl.: E04G 11/28, E04G 11/24

(54) **KLETTERZYLINDER EINER SELBSTKLETTERSCHALUNG**
CLIMBING CYLINDER ON A SELF-CLIMBING SHUTTERING
VERIN GRIMPANT D'UN COFFRAGE AUTOGRIMPANT

(30) Priorität: 29.06.2005 DE 102005030335
(43) Veröffentlichungstag der Anmeldung: 19.03.2008
(73) Patentinhaber: PERI GMBH, D-89264 Weissenhorn (DE)
(72) Erfinder: SCHWÖRER, Artur, 89250 Senden (DE)
(74) Vertreter: Kohler Schmid Möbus Patentanwälte
(86) Internationale Anmeldenummer: PCT/DE2006/001043
(87) Internationale Veröffentlichungsnummer: WO 2007/000134

(56) Entgegenhaltungen:
- WO-A1-2004/020766
- DE-A1- 2 154 188
- FR-A- 2 487 892

## Beschreibung

Die Erfindung betrifft eine Selbstkletterschalung und/oder eine Selbstklettergerüsteinheit mit einem Kletterzylinder, der dazu vorgesehen ist, eine Schalung und/oder eine Gerüsteinheit entlang einer Wandung eines Bauwerks anzuheben bzw. abzusenken.

Bekannt sind Selbstkletterschalungen, bei denen die Hubzylinder an den Kletterschienen befestigt sind, die bei einem Klettervorgang entlang einer Wandung verfahren werden.

In der DE 21 54 188 A1 ist eine Vorrichtung zur Betonierung von Pfeilern gezeigt und beschrieben. Ein Pfeiler wird in einer Schalung betoniert, die von einem Gerüst umgeben ist. Über einen Kletterzylinder wird die Schalung entlang der einzelnen Pfeilerabschnitte bewegt. An seinem unteren Ende ist der Kletterzylinder mittels einer Druckplatte an einen bereits ausgehärteten Pfeilerabschnitt befestigt. An seinem oberen Ende ist der Kletterzylinder mit zwei einander entgegengesetzten Druckrippen versehen, welche schwenkbar gelagert sind und auf diese Weise an Querträgern des Gerüsts vorbei bewegt werden können. Bei einer Hubbewegung des Kletterzylinders greifen die ausgeschwenkten Druckrippen in Ausnehmungen am Gerüst ein und liegen an den Querträgern des Gerüsts an.

WO 2004/020766 A1 zeigt eine Hebevorrichtung für einen Rahmen im Baubereich mit einem Kletterzylinder, der ein Gehäuse und einen im Gehäuse verschiebbar geführten Kolben aufweist. Die Hebevorrichtung umfasst eine oder mehrere Kletterschienen und Kletterschuhe, die ortsfest an Ankerstellen einer Wandung angebracht sind und welche die Kletterschiene bzw. Kletterschienen an der Wandung geführt halten. Der Kletterzylinder ist einenends an einem der Kletterschuhe lösbar befestigt aufgesetzt und weist anderenends ein mit einer der Kletterschienen kommunizierendes Auflager auf, um die Kletterschiene bzw. Kletterschienen entlang einer Wandung eines Bauwerks zu verfahren. Das Auflager greift im eingefahrenen Zustand des Kletterzylinders in die Kletterschiene bzw. Kletterschienen ein und verfährt bei der Bewegung des Kletterzylinders in den ausgefahrenen Zustand die Kletterschiene bzw. die Kletterschienen entlang der Wandung.

WO 2004/020766 A1 offenbart den einleitenden Teil des Anspruchs 1.

Aufgabe der Erfindung ist es, einen Kletterzylinder an einer Selbstkletterschalung bzw. an einer Selbstklettergerüsteinheit so auszubilden, dass er einfacher an dieser eingesetzt und auch umgesetzt werden kann.

Die Aufgabe wird erfindungsgemäß durch die Merkmale des Patentanspruchs 1 gelöst.

Nach der Erfindung ist der Kletterzylinder an der ortsfesten Befestigung, nämlich dem einen Kletterschuh, schwenkbar angelenkt. Dies hat den Vorteil, dass bei einem Rückzug des Kolbens in das Gehäuse des Kletterzylinders sich der Kletterzylinder aus dem Eingriff mit einem Tragbolzen der Kletterschiene verschwenken lässt, indem beim Einfahren des Kolbens in das Gehäuse des Kletterzylinders ein auf die Klinke des Kletterzylinders treffender Tragbolzen den Kletterzylinder so weit verschwenkt, dass der Kolben störungsfrei in das Gehäuse des Kletterzylinders eingefahren werden kann. Eine Ankerstelle trägt somit den Kletterschuh, der die Kletterschiene längs der Wandung in einem vorgesehenen Abstand führt und die Kletterschiene gleichzeitig in einer Position dauerhaft halten kann. Der Kletterzylinder nutzt den Kletterschuh als ortsfestes Lager und über einen Kolbenhub kann der Kletterzylinder die Kletterschiene anheben bzw. absenken.

Als Kletterzylinder können handelsübliche Hubzylinder verwendet werden, die beispielsweise als hydraulisch arbeitende Hubzylinder arbeiten und ausgebildet sind. Nur an ihren jeweiligen freien Enden sind die Hubzylinder an die erfindungsgemäße Ausgestaltung anzupassen, indem einenends ein Befestigungsanschluss an eine ortsfeste Ankerstelle der Wandung und anderenends am freien Ende des Kolbens des Kletterzylinders ein bewegliches Auflager vorzusehen ist, das in Tragbolzen der Kletterschienen an beliebigen Stellen der Kletterschienen eingreifen kann. Die Kletterschienen können die Schalung, Bühnen und andere beliebige Verstrebungen tragen, die mit den Kletterschienen über den oder die Kletterzylinder angehoben bzw. abgesenkt werden können. Die Kletterschienen können auch in eine Gerüsteinheit integriert sein, die neben anderen Aggregaten auch eine Schalung aufnehmen und tragen kann. Ist ein Absenk- oder Anhebevorgang über den oder die Kletterzylinder abgeschlossen, so können der oder die Kletterzylinder auf andere Ankerstellen für einen neuen Bewegungsvorgang der Kletterschienen umgesetzt werden.

Der oder die Kletterzylinder können an ausgebildeten Rastpunkten des oder der Kletterschuhe aufgesetzt werden. Somit dienen immer die gleichen Befestigungspunkte an dem oder an den Kletterschuhen und dem oder den Kletterzylindern für die Halterung des oder der Kletterzylinder an dem oder den Kletterschuhen. Ein einfacher Aufbau des Klettersystems ist möglich und fehlerhafte Verbindungsmöglichkeiten für eine ortsfeste Lagerung der Kletterzylinder sind ausgeschlossen. Dadurch, dass der/die Kletterzylinder auf einem Kletterschuh aufgesetzt ist, stützt sich der Kletterzylinder bei einem Hubvorgang auf dem Kletterschuh ab.

Ist in diesem Zusammenhang der Kletterzylinder an der Ankerstelle und/oder dem Kletterschuh federnd gelagert, so kann er in seine Ausgangsposition selbsttätig zurückschwenken, sobald das freie Ende des Kletterzylinders nicht mehr in Berührung mit einem Tragbolzen steht.

Am Auflager, hier der Klinke, kann eine Anlageplatte als Gegenlager zur Anlage an die jeweilige Kletterschiene vorgesehen sein. Dies hat den Vorteil, dass keine Momente aus der Traglast der Kletterschiene in die Kolbenstange eingeleitet werden, wenn der Kletterzylinder eine Kletterschiene anhebt bzw. absenkt.

Es versteht sich, dass der Abstand von Tragbolzen an der oder den Kletterschienen auf den möglichen Kolbenhub eines Kletterzylinders abgestimmt ist. Der Kolbenweg eines Kletterzylinders ist stets länger als der Tragbolzenabstand von benachbarten Tragbolzen an einer Kletterschiene. Ein Kletterzylinder muss seine Kolbenstange mit der daran angelenkten Klinke immer so weit einfahren können, dass die Klinke sich selbsttätig in eine Position verschwenken kann, in der die Klinke sicher einen Tragbolzen der Kletterschiene untergreifen kann. Ist ein Klettervorgang abgeschlossen, so werden der oder die Kletterzylinder auf benachbarte Ankerstellen bzw. Kletterschuhe umgesetzt, damit ein weiterer Klettervorgang durchgeführt werden kann, nachdem ein weiterer Betonierabschnitt abgeschlossen ist. Die Kletterzylinder können gemeinsam mit an den Kletterzylindern angeschlossenen Hydraulikschläuchen umgesetzt werden oder die Kletterzylinder werden über Schnellverschlüsse für den Umsetzvorgang auf andere ortfeste Lagerpunkte von den Hydraulikschläuchen abgekoppelt. Nachdem die Kletterzylinder neu platziert sind, wird die Hydraulikverbindung zwischen dem Kletterzylinder und einem Hydraulikaggregat erneut geschlossen.

In einem beispielhaften Ausführungsbeispiel ist ein Ausschnitt einer Wandung in den nachfolgenden Figuren gezeigt, an der ein Kletterzylinder befestigt ist, der eine Kletterschiene hält, an der verschiedenste Anbauten befestigt werden können.

Es versteht sich, dass die Tragbolzen der Kletterschienen auch durch technisch gleichwirkende Mittel ausgetauscht werden können. So können angepasste Klinken oder Auflager eines Gleitschuhs auch in Durchbruchsöffnungen an den Kletterschienen eingreifen oder Vorsprünge können an den Kletterschienen ausgebildet sein, die von entsprechenden Auflagern des Gleitschuhs untergriffen oder aufgegriffen werden.

Es zeigt:
- **Fig. 1**: einen Kletterzylinder einer erfindungsgemäßen Selbstkletterschalung in Seitenansicht an einer Wandung, bestehend aus einem ersten und einem zweiten Betonierabschnitt;
- **Fig. 2**: eine weitere Seitenansicht zu Fig. 1 mit dem erfindungsgemäßeingesetzten Kletterzylinder im ausgefahrenen Zustand; und
- **Fig. 3**: eine Seitenansicht mit dem erfindungsgemäß eingesetzten Kletterzylinder, wie er beim Einfahren des Kolbens am ortsfesten Lager verschwenkt.

Die **Fig.** der Zeichnung zeigen den erfindungsgemäß eingesetzten Kletterzylinder und die damit verbundenen Gegenstände stark schematisiert, damit der Aufbau und die Funktionsweise des Kletterzylinders deutlich gezeigt werden kann.

**Fig. 1** zeigt einen Kletterzylinder 10 im eingefahrenen Zustand, wie er an einer Wandung 12 eines Bauwerks angebracht ist. Die Fig. zeigt Ausschnitte eines ersten Betonierabschnitts 14 und eines zweiten Betonierabschnitts 16. Ein Kletterschuh 18 ist an einer Ankerstelle am ersten Betonierabschnitt 14 ortsfest befestigt. Der Kletterschuh 18 führt und hält über eine Klinke 20 eine Kletterschiene 22 in Position. An nicht gezeigten Stellen des ersten und/oder zweiten Betonierabschnitts 14, 16 sind mindestens ein weiterer Kletterschuh vorgesehen, der gemeinsam mit dem gezeigten Kletterschuh 18 die Kletterschiene 22 an der Wandung 12 geführt hält.

Die Klinke 20 des Kletterschuhs 18 kann je nach Lage der Kletterschiene 22 Tragbolzen 24, 24', 24", 24"' untergreifen. In der in der Fig. dargestellten Position untergreift die Klinke 20 den Tragbolzen 24', so dass die Kletterschiene 22 entgegen ihrer Schwerkraft unverrückbar an der Wandung 12 gehalten ist.

Der Kletterzylinder 10 weist ein Gehäuse 26 auf, in dem ein Kolben 28 hydraulisch verschiebbar geführt ist. Am freien Ende des Kolbens 28 ist eine Klinke 30 angelenkt, an der eine Anlageplatte 32 vorgesehen ist. Die Klinke 30 weist eine Öffnung auf, die zur Aufnahme eines Tragbolzens 24 bis 24"' geeignet ist. Im eingefahrenen Zustand des Kolbens 28 ist die Klinke 30 soweit unterhalb eines Tragbolzens 24 bis 24"' angeordnet, dass sie störungsfrei in eine Lage verschwenkt werden kann, die zum Untergreifen eines Tragbolzens 24 bis 24"' geeignet ist.

Der Kletterschuh 18 ist zweiteilig als Wandschuh 34 und Gleitschuh 36 ausgebildet. Der Wandschuh 34 ist an einer Ankerstelle der Wandung 12 ortsfest befestigt und der Gleitschuh 36 ist gelenkig gelagert am Wandschuh 34 befestigt. Im Gleitschuh 36 ist die Klinke 20 verschwenkbar gelagert, derart, dass sie in der Fig. gezeigten Stellung sperrt und wird ein Druck auf die gegenüberliegende Seite der Klinke, die einen schräg verlaufenden Abschnitt aufweist, ausgeübt, so kann die Klinke 20 in das Gehäuse des Gleitschuhs 36 so weit einschwenken, dass sie nicht mehr im Eingriff mit den Tragbolzen 24 bis 24'" ist.

Der Kletterzylinder 10 weist ein Gehäuse 37 auf, über das der Kletterzylinder 10 auf eine Gelenkwelle 38 des Gleitschuhs 36 aufgesetzt werden kann. Ist der Kletterzylinder 10 über das Gehäuse 37 auf die Gelenkwelle 38 aufgesetzt, so sichert ein Sicherungsbolzen 40 die gelenkige Verbindung und der Kletterzylinder 10 kann nur über eine Entriegelung des Sicherungsbolzens 40, indem man ihn zurückzieht, von der Gelenkwelle 38 abgenommen werden. Um die Gelenkwelle 38 ist der Kletterzylinder 10 im aufgesetzten Zustand verschwenkbar. Zwischen einer Anlageplatte des Gleitschuhs 36 und dem Gehäuse 37 ist am Gehäuse 37 ein gummi- oder zähelastisches Element 41 vorgesehen, das den Kletterzylinder 10 in die in der Fig. gezeigte Stellung drückt. Wird der Kolben 28 des hydraulisch betriebenen Kletterzylinders ausgefahren, so untergreift die Klinke 30 den Tragbolzen 24'" und bei einem weiteren Ausfahren des Kolbens 28 wird die Kletterschiene 22 angehoben.

**Fig. 2** zeigt den Kletterzylinder 10 in einer vollkommen ausgefahrenen Stellung. Aus dem Gehäuse 26 ist der Kolben 28 vollkommen ausgefahren und die Kletterschiene 22 wurde über den Kletterzylinder 10 in Pfeilrichtung 42 angehoben. Die gesamte Last der Kletterschiene 22 und der damit verbundenen Anbauten der Kletterschiene 22 liegen auf der oder den Klinken 30 des Kletterzylinders 10. Die Klinke 20 des Kletterschuhs 18 ist in der gezeigten Stellung der Fig. außer Eingriff von dem Tragbolzen 24, der beim Anheben der Kletterschiene 22 in Pfeilrichtung 42 die Klinke 20 vorübergehend in den Kletterschuh 18 hineingedrückt hat, damit der Hubvorgang in Pfeilrichtung 42 ohne Behinderung durchgeführt werden konnte.

Die Kletterschiene 22 wurde in Fig. 2, im Vergleich zur Lage der Kletterschiene 22 in Fig. 1, um eine Weglänge angehoben, deren Länge durch den Abstand der Klinke 20 vom Tragbolzen 24' festgelegt ist. Bei dem Hubvorgang stützt sich der Kletterzylinder 10 auf der Gelenkwelle 38 des Kletterschuhs 18 ab. Die Anlageplatte 32 verhindert, indem sie sich Schwenkweg begrenzend an die Kletterschiene 22 anlegt, dass die Klinke 30 unter Last weiter verschwenken kann und dass unter Tragbelastung der Klinke 30 durch die Kletterschiene 22 keine Momente in den Kolben 28 des Kletterzylinders 10 eingeleitet werden. Die Anlageplatte 32 hat damit die Funktion eines Gegenlagers. Über die in der Fig. 2 gezeigte Hubbewegung ist die Kletterschiene 22 entlang der Betonierabschnitte 14, 16 in Pfeilrichtung 42 geklettert und wird nun der Kolben 28 geringfügig eingefahren, so liegt der Tragbolzen 24 auf der Klinke 20 auf und der Kletterschuh 18 trägt nun über die Klinke 22 die gesamte Last der Kletterschiene 22. Die Klinke 30 des Kletterzylinders 10 ist dann gewichtsentlastet.

**Fig. 3** zeigt den Kletterzylinder 10 im noch nicht vollkommen eingefahrenen Zustand. Der Kolben 28 ist noch nicht vollkommen in das Gehäuse 26 eingefahren. Wird nun im Vergleich zum Bewegungszustand des Kletterzylinders 10 in Fig. 2 der Kletterzylinder 10 weiter eingefahren, so stößt die Klinke 30 an ihrer Unterseite, die schräg verlaufend ausgebildet ist, an den Tragbolzen 24". Wird der Kolben 28 weiter in das Gehäuse 26 eingefahren, so drückt der Tragbolzen 24", der über die Kletterschiene 22 unverrückbar in seinem Abstand zur Wandung 12 über beabstandete Kletterschuhe 18 gehalten ist, den Kletterzylinder 10 aus seiner in den Fign. 1 und 2 gezeigten Ausrichtung in eine verschwenkte Position, wie sie in Fig. 3 gezeigt ist. Der Kletterzylinder 10 verschwenkt um die Gelenkwelle 38 so weit in Richtung der Wandung 12, dass er einen Tragbolzen, hier den Tragbolzen 24", vollkommen umfahren kann. Wird der Kletterzylinder 10 verschwenkt, so wird der Kletterzylinder 10 entgegen einer Federkraft, die über das gummi- oder zähelastische Element 41 erzeugt wird, aus seiner ausgerichteten Position verschwenkt und ist die Klinke 30 frei von einem Hindernis, wie dem Tragbolzen 24", so verschwenkt der Kletterzylinder 10 auf Grund der Federkraft des gummi- oder zähelastischen Elements 41 in seine federlastfreie Position, wie sie in den Fign. 1 und 2 gezeigt ist, zurück. In der Fig. 3 ist gezeigt, wie der Sicherungsbolzen 40 das Gelenk um die Gelenkwelle 38 sichert, so dass das Gehäuse 37 sicher auf der Gelenkwelle 38 gehalten wird. Der Kolben 28 kann soweit in das Gehäuse 26 eingefahren werden, dass die Klinke 30 selbsttätig wieder in eine Position gebracht werden kann, die den Tragbolzen 24" aufnehmen kann (eine vergleichbare Stellung der Klinke 30 wie in Fig. 1). In Eingriff mit dem Tragbolzen 24" kommt die Klinke 30 dann, wenn der Kolben 28 geringfügig aus dem Gehäuse 26 herausverfahren wird.

Die Tragbolzenabstände an der Kletterschiene 22 sind auf die Kolbenhublänge des Kletterzylinders 10 derart abgestimmt, dass die gewünschten Kletterhübe durchgeführt werden können. Die Kletterschiene 22 weist noch weitere Durchbruchsöffnungen auf, die zum Befestigen von Verstrebungen, Bühnen und Schalungen genutzt werden können. Die Kletterschiene selbst ist in den dargestellten Fign. aufgeschnitten gezeigt. In den Fign. ist nur eine Hälfte einer hier eingesetzten Kletterschiene gezeigt, die über zwei U-Profile aufgebaut ist und über Tragbolzen beabstandet zusammengefügt ist.

Ein Kletterzylinder 10 einer Selbstkletterschalung im Baubereich ist dafür vorgesehen, dass er Kletterschienen 22 entlang einer Wandung 12 verfahren kann. Der Kletterzylinder 10 weist einenends eine Befestigung für eine Ankerstelle der Wandung auf und anderenends ist am Kletterzylinder eine Klinke 30 vorgesehen, die in Eingriff mit der Kletterschiene derart gebracht werden kann, dass sie die Kletterschiene 10 einerseits trägt und andererseits verschieben kann. Der Kletterzylinder 10 kann an einer Ankerstelle des Bauwerks oder an einem Kletterschuh 18 befestigt werden.

## Patentansprüche

1. Selbstkletterschalung und/oder Selbstklettergerüsteinheit im Baubereich, umfassend:
- einen Kletterzylinder (10) mit einem Gehäuse (26) und mit einem im Gehäuse (26) hydraulisch verschiebbar geführten Kolben,
- eine oder mehrere Kletterschienen (22) mit Tragbolzen (24, 24', 24", 24"') und
- Kletterschuhe (18), die ortsfest an Ankerstellen der Wandung (12) angebracht sind und welche die Kletterschiene bzw. Kletterschienen (22) an der Wandung (12) geführt halten,
wobei der Kletterzylinder einenends an einem der Kletterschuhe lösbar befestigt aufgesetzt ist und der Kletterzylinder (10) anderenends ein mit einer der Kletterschienen (22) kommunizierendes Auflager in Form einer Klinke (30) aufweist, um die Kletterschiene bzw. Kletterschienen (22) entlang einer Wandung (12) eines Bauwerks zu verfahren,
wobei das Auflager (30) im eingefahrenen Zustand des Kletterzylinders (10) einen Tragbolzen (24, 24', 24", 24"') der Kletterschiene (22) oder der Kletterschienen (22) unterfährt und bei der Bewegung des Kletterzylinders (10) in den ausgefahrenen Zustand die Kletterschiene (22) oder die Kletterschienen (22) entlang der Wandung (12) verfährt, **dadurch gekennzeichnet, dass**
der Kletterzylinder (10) an dem einen Kletterschuh (18) schwenkbar angelenkt ist, derart, dass sich der Kletterzylinder (10) bei einem Rückzug des Kolbens (28) in das Gehäuse (26) des Kletterzylinders (10) aus dem Eingriff mit einem Tragbolzen (24, 24', 24", 24"') der Kletterschiene bzw. Kletterschienen (22) verschwenken lässt, indem beim Einfahren des Kolbens (28) in das Gehäuse (26) des Kletterzylinders (10) ein auf die Klinke (30) des Kletterzylinders (10) treffender Tragbolzen (24, 24', 24", 24"') den Kletterzylinder (10) so weit verschwenkt, dass der Kolben (28) störungsfrei in das Gehäuse (26) des Kletterzylinders (10) eingefahren werden kann.

2. Selbstkletterschalung und/oder Selbstklettergerüsteinheit nach Anspruch 1, **dadurch gekennzeichnet, dass** der oder die Kletterzylinder (10) an der Ankerstelle und/oder den Kletterschuhen (18) federnd gelagert befestigbar sind.

3. Selbstkletterschalung und/oder Selbstklettergerüsteinheit nach einem der Ansprüche 1 oder 2, **dadurch gekennzeichnet, dass** am Auflager oder der Klinke (30) eine Anlageplatte (32) als Gegenlager zur Anlage an die Kletterschiene (22) vorgesehen ist.

## Claims

1. Self-climbing formwork and/or self-climbing scaffolding unit in the construction sector comprising:
- a climbing cylinder (10) with a housing (26) and with a piston guided in the housing (26) in a hydraulically movable fashion,
- one or a plurality of climbing rails (22) with carrying bolts (24, 24', 24", 24"') and
- climbing shoes (18) which are fixedly attached to anchor points of the wall (12) and which keep the climbing rail or climbing rails (22) guided on the wall (12),
wherein the climbing cylinder is detachably fastened to one of the climbing shoes at one end and at the other end the climbing cylinder (10) has a bearing communicating with one of the climbing rails (22) in the form of a catch (30), in order to move the climbing rail or rails (22) along a wall (12) of a structure,
wherein the bearing (30) passes under a carrying bolt (24, 24', 24", 24'") of the climbing rail (22) or climbing rails (22) in the retracted state of the climbing cylinder (10) and during movement of the climbing cylinder (10) into the extended state moves the climbing rail (22) or climbing rails (22) along the wall (12), **characterized in that**
the climbing cylinder (10) is articulated in a pivoting manner to the one climbing shoe (18), in such a manner that when the piston (28) in the housing (26) of the climbing cylinder (10) is pulled back, the climbing cylinder (10) can be pivoted out of engagement with a carrying bolt (24, 24', 24", 24"') of the climbing rail or climbing rails (22), **in that** during the retraction of the piston (28) into the housing (26) of the climbing cylinder (10), a carrying bolt (24, 24', 24", 24"') located on the catch (30) of the climbing cylinder (10) swivels the climbing cylinder (10) until the piston (28) can be retracted into the housing (26) of the climbing cylinder (10) in a problem-free manner.

2. Self-climbing formwork and/or self-climbing scaffolding unit according to Claim 1, **characterized in that** the climbing cylinder (10) or cylinders (10) can be fastened to the anchor point and/or the climbing shoes (18) in a spring-mounted manner.

3. Self-climbing formwork and/or self-climbing scaffolding unit according to one of Claims 1 or 2, **characterized in that** a bearing plate (32) as a counter-bearing for resting against the climbing rail (22) is provided on the bearing or the catch (30).

## Revendications

1. Coffrage autogrimpant et/ou échafaudage autogrimpant utilisé(s) dans le senteur du bâtiment, comprenant :
- un vérin d'escalade (10), composé d'un carter (26) et d'un piston guidé hydrauliquement dans ledit carter (26) avec aptitude coulissante,
- un ou plusieurs rail(s) d'escalade (22), muni(s) d'axes de support (24, 24', 24", 24"'), et
- des patins d'escalade (18) qui sont implantés stationnairement dans des zones d'ancrage de la paroi (12), et entretiennent le guidage respectif dudit ou desdits rail(s) d'escalade (22) sur ladite paroi (12),
le vérin d'escalade étant installé avec fixation amovible sur l'un des patins d'escalade, par une extrémité, et ledit vérin d'escalade (10) étant pourvu, à l'autre extrémité, d'un élément d'appui revêtant la forme d'un cliquet (30) associé à l'un desdits rails d'escalade (22), en vue de déplacer respectivement le ou les rail(s) d'escalade (22) le long d'une paroi (12) d'un ouvrage de construction,
sachant que ledit élément d'appui (30) vient se placer au-dessous d'un axe de support (24, 24', 24", 24'") du rail d'escalade (22) ou des rails d'escalade (22), à l'état rétracté du vérin d'escalade (10), et déplace ledit rail d'escalade (22) ou lesdits rails d'escalade (22) le long de ladite paroi (12) au cours du mouvement dudit vérin d'escalade (10) vers l'état déployé, caractérisé(s) par le fait que
le vérin d'escalade (10) est articulé à pivotement sur l'un des patins d'escalade (18), de façon telle que, lors d'une rétraction du piston (28) dans le carter (26) dudit vérin d'escalade (10), ledit vérin d'escalade (10) puisse être animé de pivotements supprimant sa prise avec un axe respectif de support (24, 24', 24", 24'") du rail d'escalade ou des rails d'escalade (22) du fait que, lors de la pénétration dudit piston (28) dans ledit carter (26) du vérin d'escalade (10), un axe de support (24, 24', 24", 24'") venant rencontrer le cliquet (30) dudit vérin d'escalade (10) imprime, audit vérin d'escalade (10), un pivotement d'une ampleur telle que ledit piston (28) puisse être introduit, sans perturbation, dans ledit carter (26) dudit vérin d'escalade (10).

2. Coffrage autogrimpant et/ou échafaudage autogrimpant selon la revendication 1, caractérisé(s) par le fait que le ou les vérin(s) escalade (10) peu(ven)t être fixé(s), avec montage élastique, à la zone d'ancrage et/ou aux patins d'escalade (18).

3. Coffrage auto grimpant et/ou échafaudage autogrimpant selon l'une des revendications 1 ou 2, caractérisé(s) par le fait qu'une platine d'adossement (32) est prévue, sur l'élément d'appui ou sur le cliquet (30), en tant que contre-butée conçue pour venir en applique sur le rail d'escalade (22).
